# DEMANDE DE BREVET EUROPEEN

(11) **EP 1 043 709 A1**
(43) Date de publication de la demande: **11.10.2000**
(21) Numéro de dépôt: 99400868.8
(22) Date de dépôt: 08.04.1999
(51) Int. Cl.: G10G 5/00, G10D 3/18

(54) **Système de sécurité de fixation de courroie de guitare**

(71) Demandeur: Cassar, Christophe, 30133 les Angles (FR); Cassar, Catherine, Marie-Pierre, 30133 les Angles (FR); Melis, Monique, 13180 Gignac le Nerthe (FR); Melis, Jean-Pierre, Pascal, 13180 Gignac la Nerthe (FR)
(72) Inventeur: Cassar, Christophe Philippe Eric, 30133 les Angles (FR); Sfez, Guy Simon, 13570 Barbentane (FR)

(57) **Abrégé**

Dispositif de sécurité pour renforcer la fixation des courroies de guitare.

l'invention concerne un dispositif de sécurité pour renforcé la fixation des courroies de guitare, ce dispositif intégré à la courroie de guitare s'adapte aux différents embouts.

Il est constitué d'une part d'un ensemble (1) articulé présentant un orifice (3) d'une forme permettant l'adaptation aux différents embouts de guitare et d'autre part d'un système élastique (4) reliant l'ensemble (1) à la courroie de guitare (6) et permettant par sa tension la mise en place de l'ensemble (1) et par son relâchement le verrouillage de ce même ensemble (1) sur l'embout de guitare.

Ce dispositif selon l'invention est particulièrement destiné aux renforcement de la fixation des courroies de guitare.

## Description

La présente invention concerne un dispositif de sécurité pour renforcer la fixation des courroies de guitare sur l'embout de la guitare.

Les dispositifs habituels de renforcement de fixation sont indépendants de la guitare et/ou nécessitent le changement de l'embout de réception fixé sur la guitare.

Le dispositif selon l'invention permet de remédier à ces inconvénients. Il comporte selon une première caractéristique deux pièces reliées entre elles par un système permettant leur articulation et un système élastique ayant pour caractéristiques particulières d'une part de relier cet ensemble de deux pièces à la courroie de guitare et d'autres part par sa tension, permettre la mise en place de l'ensemble de deux pièces sur l'embout de la guitare et par son relâchement d'assurer le verrouillage.

Selon une deuxième caractéristique ce dispositif est doté d'un orifice dont la forme lui permet de s'adapter au différents types d'embouts rencontrés sur les guitares.

Selon des modes particuliers de réalisation :
- l'ensemble de deux pièces peut être relié par un système de charnières permettant l'articulation.
- un élastique armé peut permettre la fixation de l'ensemble de deux pièces sur la courroie de guitare et permettre par sa tension la mise en place de l'ensemble de deux pièces et par son relâchement d'assurer le verrouillage.
- l'orifice formé par l'ensemble de deux pièces peut avoir une forme de serrure permettant l'adaptation aux différents embouts de guitare.

Les dessins annexés illustrent l'invention :

La figure 1 représente le dispositif de l'invention sur la courroie de guitare.

La figure 2 représente une partie de guitare avec son embout de réception de courroie.

En référence à ces dessins, le dispositif comporte un ensemble de deux pièces (1) reliées entre elles un système de charnières (2) permettant une articulation de 270 degrés.

La partie supérieure de l'ensemble (1) comporte un méplat (5) permettant à l'utilisateur d'exercer une pression vers le bas avec son doigt, elle comporte également deux fentes (8) permettant le passage de l'élastique armé (4).

Le centre de l'ensemble (1) est doté d'un orifice (3) en forme de trou de serrure permettant son adaptation aux différents embouts rencontrés sur les guitares.

L'élastique armé (4) s'entrelace dans les fentes (8) de l'ensemble (1) et se fixe sur la courroie de guitare (6). Sa tension vers le bas à l'aide du méplat (5) permet une fois que la courroie de guitare (6) est fixer par l'intermédiaire de l'orifice (7) sur l'embout (11), d'amener l'orifice (3) en regard de l'embout (11) et d'accrocher l'ensemble (1) sur l'embout (11). Le relâchement de l'élastique armé (4) permet à l'ensemble (1) de revenir à sa position initiale et d'assurer le verrouillage de la courroie (6) sur la guitare (10).

Le dispositif selon l'invention est particulièrement destiné au renforcement de la fixation des courroies de guitares.

## Revendications

1. Dispositif de sécurité pour renforcer la fixation des courroies de guitare (6) caractérisé par le fait qu'il soit fixé directement sur la courroie de guitare (6), qu'il comporte un ensemble de deux pièces (1) formant un orifice (3) et qu'il est doté d'un système élastique (4) permettant sa mise en place et son verrouillage.

2. Dispositif selon la revendication 1 caractérisé en ce que l'ensemble (1) est articulé.

3. Dispositif selon la revendication 1 caractérisé en ce que l'ensemble (1) comporte un méplat (5) facilitant sa tension vers le bas avec le doigt.

4. Dispositif selon la revendication 1 caractérisé en ce que la forme de l'orifice (3) permet l'adaptation aux différents embouts (11).

5. Dispositif selon la revendication 1 caractérisé en ce que le système élastique (4) permet par sa tension la mise en place de l'ensemble (1) sur l'embout (11) et par son relâchement son verrouillage .
